# FASCICULE DE BREVET EUROPEEN

(11) **EP 0 368 695 B1**
(45) Date de publication et mention de la délivrance du brevet: **28.04.1993**
(21) Numéro de dépôt: 89402760.6
(22) Date de dépôt: 06.10.1989
(51) Int. Cl.: E06B 9/15, E06B 9/11

(54) **Lame profilée pour fermeture à rideau et rideau de fermeture correspondant**
Vorhangprofil und damit versehener Vorhang
Lath section for a screen closure, and such a screen closure

(30) Priorité: 28.10.1988 FR 8814160
(43) Date de publication de la demande: 16.05.1990
(73) Titulaire: Legeais, Joseph, F-94130 Nogent Sur Marne (FR)
(72) Inventeur: Legeais, Joseph, F-94130 Nogent Sur Marne (FR)
(74) Mandataire: Laget, Jean-Loup

(56) Documents cités:
- FR-A- 1 187 160
- FR-A- 2 291 340
- GB-A- 2 113 749

## Description

L'invention concerne une lame profilée pour fermeture à rideau et le rideau de fermeture correspondant.

Il est connu par le document FR-A-2.582.715 de réaliser une fermeture à rideau au moyen de lames profilées présentant sur un bord longitudinal un élément d'articulation mâle en cylindre fermé et sur le bord opposé un élément d'articulation femelle en cylindre ouvert. Ces deux éléments sont adaptés pour coopérer avec les éléments correspondants des lames adjacentes. Lorsque le rideau est fermé, sa face frontale est sensiblement plane, et les bords frontaux de deux lames adjacentes ne sont séparées que par une fente étroite.

Cependant, lorsque les lames du rideau pivotent l'une par rapport à l'autre, les éléments d'articulation autorisent un large écartement des deux bords frontaux de deux lames adjacentes. Il s'ensuit une impossibilité de recouvrir la face frontale du rideau avec un tissu ou un papier décoratif qui serait déchiré à la première ouverture du rideau.

L'un des buts de la présente invention est de proposer un rideau de fermeture à lames articulées, dont la face frontale garde sensiblement la même surface quelle que soit la position des lames.

Un autre but de l'invention est de proposer des lames pour rideau de fermeture susceptibles d'être articulées en faisant un angle pouvant aller jusqu'à 60° environ.

La présente invention a pour objet une lame pour fermeture à rideau, caractérisé en ce qu'elle comporte deux profilés en matière plastique réunis par un joint souple, en ce que les profilés et le joint sont coextrudés, et en ce que les profilés sont sensiblement symétriques par rapport au plan médian passant par le joint souple.

Selon d'autres formes de réalisation :
- un profilé présente en coupe transversale un contour polygonal à au moins 4 côtés comprenant un premier côté correspondant à une face apte à être sensiblement plane et dite "face frontale" de la lame et un deuxième côté perpendiculaire au premier et correspondant à une face latérale de la lame, ledit deuxième côté portant des moyens de fixation rigide ;
- le contour polygonal de chaque profilé présente, au droit du joint, un angle aigu entre ledit premier côté et un quatrième côté, de manière à ce que lesdits quatrièmes côtés des profilés réunis par le joint fassent entre eux un angle correspondant au pliage d'un profilé sur l'autre ;
- le quatrième côté est séparé du côté adjacent par un angle sensiblement droit ;
- l'angle correspondant au pliage d'un profilé sur l'autre est d'environ 60° ;
- le deuxième côté d'un profilé porte une nervure et ledit deuxième côté d'un autre profilé porte une rainure de sorte que deux profilés adjacents de deux lames adjacentes soient solidarisés par la coopération de la nervure et de la rainure.

L'invention a également pour objet un rideau de fermeture à lames, caractérisé en ce qu'il est constitué de lames liées rigidement entre elles, les lames étant constituées de profilés en matière plastique coextrudés avec leur joint souple d'articulation.

Selon d'autres formes de réalisation :
- au droit des joints souples sont prévus des angles de pliage d'environ 60°, de manière à permettre l'articulation des lames pour que le rideau se comporte comme un rideau rigide à double paroi, notamment du type classique à lamelles articulées par tourillons ;
- les joints souples présentent sur la face frontale chacun une rainure en V, dont l'angle d'ouverture est d'environ 90°, le rideau étant ainsi susceptible de s'articuler dans les deux sens sans déchirer un revêtement en papier, en tissu ou analogue de la face frontale ;
- les lames présentent en coupe transversale des contours polygonaux et les contours polygonaux présentent des angles sensiblement droits, les parois extérieures de ces angles assurant seules l'appui du rideau se déplaçant dans une glissière, de manière à réduire les frottements et le bruit lors du fonctionnement du rideau.

D'autres caractéristiques ressortent de la description qui suit faite avec référence au dessin annexé sur lequel on peut voir :
Figure 1 : une vue schématique en coupe transversale d'un exemple de réalisation d'une lame profilée pour fermeture à rideau selon l'invention;
Figure 2 : une vue agrandie du joint souple d'articulation de la lame de la figure 1 ;
Figure 3 : une vue en coupe transversale d'un exemple de réalisation d'un rideau de fermeture disposé dans une glissière.

En se reportant à la figure 1, on voit que la lame selon l'invention est constituée de deux demi-lames 1 et 2 réunies par un joint souple 3. Chaque demi-lame est creuse et obtenue par extrusion d'un profilé en matière plastique par exemple. Chaque demi-lame présente, en coupe transversale, un contour polygonal présentant un angle aigu au droit du joint 3 c'est-à-dire vers le milieu de la lame.

A partir de cet angle aigu 4, le contour polygonal de la demi-lame 2 comporte un premier côté 5 correspondant à la face frontale de la lame, un angle droit 6, un deuxième côté 7 correspondant à la face latérale de la lame, un angle obtus 8, un troisième côté 9, un angle sensiblement droit 10̸ et un quatrième côté 11. De cette manière, l'angle sensiblement droit 10̸ se trouve le point le plus éloigné du premier côté 5. Lorsque le rideau de fermeture se déplace dans une glissière, la paroi extérieure de cet angle 10̸ assure seule l'appui de la demi-lame sur la glissière, ce qui réduit les frottements.

A l'extérieur de la demi-lame 2, le deuxième côté 7 porte une nervure 12 en T destinée à coopérer avec une rainure 13 correspondante de la demi-lame adjacente qui est identique à la demi-lame 1.

La demi-lame 1 est sensiblement symétrique de la demi-lame 2 par rapport au plan médian passant par le joint 3. Elle présente, en coupe, un contour polygonal avec un angle aigu 14, un premier côté 15, un angle droit 16, un deuxième côté 17, un angle obtus 18, un troisième côté 19, un angle sensiblement droit 20̸, et un quatrième côté 21. Le deuxième côté 17 porte une rainure 13 en T, limitée vers l'intérieur de la demi-lame 1 par une cloison 22.

Une demi-lame telle que 2 est solidarisée à la demi-lame adjacente, telle que 1, par insertion de sa nervure en T 12 dans la rainure en T 13 correspondante. Les lames du rideau de fermetures sont ainsi solidarisées les unes aux autres au moyen des nervures 12 et des rainures 13. Les rainures sont dimensionnées pour que les nervures y glissent à frottement doux. Deux lames adjacentes sont ainsi solidarisées de façon efficace et l'articulation du rideau se fait au moyen des joints 3, c'est-à-dire au milieu des lames. L'angle entre les deux quatrièmes côtés 11 et 21 des deux demi-lames 2 et 1 respectivement, est d'environ 60̸°, ce qui permet un angle de pliage d'environ 60̸° d'une demi-lame sur l'autre vers l'arrière.

Sur la figure 2, on voit que le joint 3 est disposé entre les deux côtés en regard 11 et 21, au voisinage immédiat des angles aigus 4 et 14 des deux demi-lames. Ce joint peut être collé sur les deux demi-lames, mais il est avantageusement coextrudé avec les deux demi-lames. Il est souple et plastique pour être déformable élastiquement .

De préférence, il présente sur la face frontale de la lame, une rainure 23 en V dont l'angle d'ouverture est d'environ 90̸°. Ce joint 3 permet le pliage de la lame tant vers l'arrière (cas de la figure 3) que vers l'avant. Lorsque la lame est pliée vers l'arrière, la rainure 23 en V assure que le joint ne fasse pas de saillie vers l'avant. De cette manière, l'ensemble de la face frontale du rideau peut être revêtu d'un tissu ou d'un papier qui ne se déchire pas au cours des manoeuvres d'ouverture ou de fermeture du rideau. L'apparence esthétique du rideau est ainsi améliorée par rapport à un rideau classique à lamelles articulées les unes sur les autres par des tourillons ne permettant pas la pose d'un revêtement continu.

Le rideau selon l'invention, constitué de demi-lames creuses coextrudées avec leur joint d'articulation se comporte comme un rideau rigide à double paroi, les joints souples assurant l'articulation.

Les lames articulées étant obtenues par coextrusion, peuvent être coupées à la longueur voulue et assemblées entre elles pour constituer un rideau de dimensions déterminées.

A la différence des rideaux classiques à lamelles articulées par tourillons, le rideau selon l'invention est susceptible de s'articuler dans les deux sens.

Les exemples de réalisation décrits aux figures 1 et 2 ne sont qu'illustratifs et on peut remplacer les nervures et rainures en T par tout type de fixation, à tenon et mortaise par exemple.

Avec le rideau à lames selon l'invention, le bruit lié au fonctionnement du rideau est très réduit et on peut noter une grande souplesse de fonctionnement.

## Revendications

1. Lame pour fermeture à rideau, caractérisé en ce qu'elle comporte deux profilés (1, 2) en matière plastique réunis par un joint souple (3), en ce que les profilés (1, 2) et le joint (3) sont coextrudés, et en ce que les profilés (1, 2) sont sensiblement symétriques par rapport au plan médian passant par le joint souple (3).

2. Lame selon la revendication 1, caractérisée en ce qu'un profilé (1, resp. 2) présente en coupe transversale un contour polygonal à au moins 4 côtés comprenant un premier côté (15,resp. 5) correspondant à une face apte à être sensiblement plane et dite "face frontale" de la lame et un deuxième côté (17, 7) perpendiculaire au premier et correspondant à une face latérale de la lame, ledit deuxième côté (17, 7) portant des moyens de fixation rigide (13 resp. 12).

3. Lame selon la revendication 2, caractérisée en ce que le contour polygonal de chaque profilé (1, 2) présente, au droit du joint (3), un angle aigu (14, 4) entre ledit premier côté (15, 5) et un quatrième côté (21, 11), de manière à ce que lesdits quatrièmes côtés (21, 11) des profilés (1, 2) réunis par le joint (3) fassent entre eux un angle correspondant au pliage d'un profilé sur l'autre.

4. Lame selon la revendication 3, caractérisée en ce que ledit quatrième côté (21, 11) est séparé du côté (19, 9) adjacent par un angle sensiblement droit (20, 10).

5. Lame selon la revendication 3, caractérisée en ce que ledit angle est d'environ 60°.

6. Lame selon la revendication 2, caractérisée en ce que ledit deuxième côté (7) d'un profilé (2) porte une nervure (12) et ledit deuxième côté (17) d'un autre profilé (1) porte une rainure (13) de sorte que deux profilés adjacents de deux lames adjacentes soient solidarisés par la coopération de la nervure et de la rainure.

7. Rideau de fermeture à lames, caractérisé en ce qu'il est constitué de lames liées rigidement entre elles, les lames étant constituées de profilés en matière plastique coextrudés avec leur joint souple d'articulation.

8. Rideau selon la revendication 7, caractérisé en ce que, au droit des joints souples (3) sont prévus des angles de pliage d'environ 60°, de manière à permettre l'articulation des lames pour que le rideau se comporte comme un rideau rigide à double paroi, notamment du type classique à lamelles articulées par tourillons.

9. Rideau selon l'une des revendications 7 ou 8, caractérisé en ce que les joints souples (3) présentent sur la face frontale chacun une rainure en V (23), dont l'angle d'ouverture est d'environ 90°, le rideau étant ainsi susceptible de s'articuler dans les deux sens sans déchirer un revêtement en papier, en tissu ou analogue de la face frontale.

10. Rideau selon l'une quelconque des revendications 7 à 9, caractérisé en ce que les lames présentent en coupe transversale des contours polygonaux et en ce que les contours polygonaux présentent des angles (10) sensiblement droits, les parois extérieures de ces angles (10) assurant seules l'appui du rideau se déplaçant dans une glissière, de manière à réduire les frottements et le bruit lors du fonctionnement du rideau.

## Patentansprüche

1. Vorhangprofil, dadurch gekennzeichnet, daß es aus zwei durch ein biegbares Gelenk (3) verbundenen Kunststoffprofilen (1, 2) besteht, daß die Profile (1, 2) und das Gelenk (3) koextrudiert sind und daß die Profile (1, 2) im wesentlichen symmetrisch mit Bezug auf eine durch das biegbare Gelenk (3) laufende Mittelebene sind.

2. Vorhangprofil nach Anspruch 1, dadurch gekennzeichnet, daß ein Profil (1 bzw. 2) im Querschnitt einen mehreckigen Umriß mit wenigstens vier Seiten aufweist, mit einer ersten Seite (15 bzw. 5), die einer im wesentlichen ebenen Außenseite entspricht und als "Vorderseite" der Lamelle bezeichnet wird und mit einer zweiten Seite (17, 7), die auf der ersten Seite senkrecht steht und einer Seitenfläche der Lamelle entspricht, wobei die zweite Seite (17, 7) starre Befestigungsmittel (13 bzw. 12) aufweist.

3. Vorhangprofil nach Anspruch 2, dadurch gekennzeichnet, daß der mehreckige Umriß eines jeden Profils (1, 2) im Bereich des Gelenks (3) einen spitzen Winkel (14, 4) zwischen der ersten Seite (15, 5) und einer vierten Seite (21, 11) aufweist, derart, daß die durch das Gelenk (3) verbundenen vierten Seiten (21, 11) der Profile (1, 2) untereinander einen Winkel bilden, der dem entspricht, der beim Abwinkeln eines Profils gegen das andere entsteht.

4. Vorhangprofil nach Anspruch 3, dadurch gekennzeichnet, daß die vierte Seite (21, 11) mit der benachbarten Seite (19, 9) einen im wesentlichen rechten Winkel (20, 10) bildet.

5. Vorhangprofil nach Anspruch 3, dadurch gekennzeichnet, daß der Winkel etwa 60° beträgt.

6. Vorhangprofil nach Anspruch 2, dadurch gekennzeichnet, daß die zweite Seite (7) eines Profils (2) eine Rippe (12) und die zweite Seite (10) eines anderen Profils (1) eine Nut (13) aufweisen, derart, daß benachbarte Profile von zwei benachbarten Lamellen durch das Zusammenwirken der Rippe und der Nut miteinander verbunden sind.

7. Lamellenvorhang, dadurch gekennzeichnet, daß er aus starr miteinander verbundenen Lamellen besteht, wobei die Lamellen aus Kunststoffprofilen bestehen, die zusammen mit ihren biegsamen Schwenkgelenken koextrudiert sind.

8. Lamellenvorhang nach Anspruch 7, dadurch gekennzeichnet, daß im Bereich der biegsamen Gelenke (3) Schwenkwinkel von ungefähr 60° vorgesehen sind, der Art, daß sich die Lamellen schwenken lassen, damit sich der Lamellenvorhang wie ein steifer, doppelwandiger Lamellenvorhang, insbesondere des klassischen Typs mit mittels Schwenkzapfen verbundenen Lamellen verhält.

9. Lamellenvorhang gemäß einem der Ansprüche 7 oder 8, dadurch gekennzeichnet, daß jedes der biegsamen Gelenke (3) auf der Vorderseite eine V-förmige Nut (23) aufweist, deren Öffnungswinkel ungefähr 90° beträgt, wodurch der Lamellenvorhang in beide Richtungen schwenkbar ist, ohne eine Beschichtung der Vorderseite aus Papier, Stoff oder analog zu zerreißen.

10. Lamellenvorhang nach irgendeinem der Ansprüche 7 bis 9, dadurch gekennzeichnet, daß die Lamellen im Querschnitt mehreckige Umrisse und die mehreckigen Umrisse Winkel (10) von etwa 90° aufweisen, wobei die Außenwände dieser Winkel (10) allein die Auflage des Lamellenvorhangs bilden, wenn er in einer Gleitführung bewegt wird, derart, daß die Reibung und das Geräusch bei der Betätigung des Lamellenvorhangs vermindert werden.

## Claims

1. Slat for a shutter-type closer, characterised in that it comprises two profiled sections (1, 2) made of plastics material joined by a flexible coupling (3); in that the profiled sections (1, 2) and the coupling (3) are co-extruded, and in that the profiled sections are substantially symmetrical relative to the median plane which passes through the flexible coupling (3).

2. Slat according to Claim 1, characterised in that a profiled section (1 or 2) has in transverse cross-section a polygonal contour with at least 4 sides comprising a first side (15 or 5) corresponding to a surface suitable for being substantially flat and known as the "front surface" of the slat and a second side (17, 7) perpendicular to the first and corresponding to a lateral surface of the slat, the said second side (17, 7) supporting rigid attachment means (13 or 12).

3. Slat according to Claim 2, characterised in that the polygonal contour of each profiled section (1, 2) makes an acute angle (14, 4) with the coupling (3) between the said first side (15, 5) and a fourth side (21, 11) such that the said fourth sides (21, 11) of the profiled sections (1, 2) joined together by the coupling (3) form between themselves an angle which corresponds to the folding of one profiled section onto the other.

4. Slat according to Claim 3, characterised in that the said fourth side (21, 11) is separated from the adjacent side (19, 9) by an angle (20, 10) which is substantially at right angles thereto.

5. Slat according to Claim 3, characterised in that the said angle is approximately 60°.

6. Slat according to Claim 2, characterised in that the said second side (7) of a profiled section (2) bears a rib (12) and the said second side (17) of another profiled section bears a groove (13) such that two adjacent profiled sections of two adjacent slats are rendered integral by cooperation of the rib and the groove.

7. Slat-type closing shutter, characterised in that it comprises slats connected rigidly to one another, the slats comprising profiled sections of plastics material co-extruded with their flexible articulation coupling.

8. Shutter according to Claim 7, characterised in that the flexible couplings (3) have folding angles of approximately 60°, so as to permit articulation of the slats much that the shutter acts as a rigid double-wall shutter, in particular of the conventional type with slats articulated by journals.

9. Shutter according to either of Claims 7 or 8, characterised in that the flexible couplings (3) each have on their front surface a V-shaped groove (23), of which the opening angle is approximately 90°, the shutter thus being able to articulate in both directions without tearing a covering made of paper, fabric or the like on the front surface.

10. Shutter according to any one of Claims 7 to 9, characterised in that in transverse cross-section the slats have polygonal contours, and in that the polygonal contours (10) have substantially right angles, the outer walls of these angles (10) alone providing the support for the shutter moving in a slide, so as to reduce friction and noise when the shutter is in use.
